# FASCICULE DE BREVET EUROPEEN

(11) **EP 1 049 542 B1**
(45) Date de publication et mention de la délivrance du brevet: **07.01.2004**
(21) Numéro de dépôt: 99900981.4
(22) Date de dépôt: 22.01.1999
(51) Int. Cl.: B05B 11/00, B05B 15/08

(54) **DISPOSITIF D'ACTIONNEMENT D'UN PULVERISATEUR**
VORRICHTUNG ZUR BETÄTIGUNG EINES ZERSTÄUBERS
SPRAYER ACTUATING DEVICE

(30) Priorité: 30.01.1998 FR 9801093
(43) Date de publication de la demande: 08.11.2000
(73) Titulaire: SANOFI-SYNTHELABO, 75635 Paris Cédex 13 (FR)
(72) Inventeur: CASSIER, Daniel, F-34070 Montpellier (FR); ILLEL, Brigitte, F-34000 Montpellier (FR); SAUNAL, Henry, F-34000 Montpellier (FR)
(74) Mandataire: Thouret-Lemaitre, Elisabeth
(86) Numéro de dépôt international: PCT/FR1999/000124
(87) Numéro de publication internationale: WO 1999/038620

(56) Documents cités:
- EP-A- 0 722 781
- WO-A-96/03218
- FR-A- 2 424 071
- GB-A- 2 291 135
- US-A- 4 623 337
- US-A- 5 390 833

## Description

La présente invention est relative à un dispositif d'actionnement d'un pulvérisateur, particulièrement adapté pour l'actionnement d'un pulvérisateur équipé d'une pompe manuelle.

Comme cela est classique, ce type de pompe comporte un bouton-poussoir sur lequel il convient d'exercer manuellement une pression pour délivrer une dose de produit.

Chaque action sur le bouton-poussoir s'effectuant manuellement, l'effort ainsi que la durée pendant laquelle l'effort est exercé n'est pas parfaitement reproductible d'une pulvérisation à une autre, de sorte que les doses ainsi délivrées ne sont pas toutes identiques.

Dans certaines applications, en particulier dans le domaine de la pharmacologie, dans lesquelles il est nécessaire d'obtenir des doses parfaitement reproductibles, c'est-à-dire des doses comportant la même teneur en principe actif et produisant la même dispersion des gouttelettes après délivrance, il est connu de doter le pulvérisateur d'un dispositif d'actionnement rapporté, du type comprenant un support sur lequel est destiné à prendre appui le pulvérisateur et un organe d'actionnement du bouton-poussoir axialement déplaçable par rapport au support sous l'action de moyens de manoeuvre entre une position d'enfoncement du bouton-poussoir et une position de relâchement de celui-ci, les moyens de manoeuvre comportant des moyens élastiques de sollicitation de l'organe d'actionnement en position d'enfoncement et des moyens débrayables de verrouillage de l'organe d'actionnement en position de relâchement du bouton-poussoir.

Dans ce type de dispositif, l'action exercée sur le bouton-poussoir du pulvérisateur est fournie par un organe mécanique, ce qui permet d'obtenir une force et une durée d'actionnement parfaitement reproductibles et donc de fournir des doses de produit identiques.

Toutefois, l'armement du dispositif d'actionnement s'effectue manuellement par translation en exerçant un effort d'une part sur le support et d'autre part sur les moyens de manoeuvre, à l'encontre des moyens élastiques.

Ainsi, ce type de dispositif présente un certain nombre d'inconvénients, notamment en raison du fait que son armement impose à l'utilisateur d'exercer un effort physique relativement important pour contrer l'effort fourni par le ressort.

En outre, l'utilisateur a naturellement tendance, pour exercer cet effort, à positionner horizontalement le dispositif ainsi que le pulvérisateur qu'il contient, ce qui a tendance à engendrer des dysfonctionnements dans le pulvérisateur.

Le but de l'invention est de pallier ces inconvénients.

Elle a donc pour object un dispositif d'actionnement d'un pulvérisateur conforme à la revendication 1. En particulier, les moyens de manoeuvre comportent une poignée rotative actionnable manuellement par un utilisateur associée à une came adaptée pour provoquer le déplacement de l'organe d'actionnement de la position d'enfoncement vers la position de relâchement du bouton-poussoir, la came étant constituée par une pièce sensiblement cylindrique solidaire de la poignée et munie d'une tranche d'extrémité délimitant une surface de guidage pour au moins un galet porté par l'organe d'actionnement, la tranche d'extrémité comportant au moins un motif élémentaire en dent de scie.

Ainsi, l'armement du dispositif s'effectuant rotation de la poignée, la course de l'organe de manoeuvre de sa position d'enfoncement vers sa position de relâchement du bouton-poussoir est plus longue que dans les dispositifs d'actionnement utilisant un armement par mouvement de translation, ce qui diminue en conséquence l'effort à exercer pour contrer l'effort appliqué par le ressort.

En outre, pour effectuer ce mouvement, l'utilisateur a naturellement tendance à maintenir le dispositif et le pulvérisateur en position verticale. On évite donc l'apparition de dysfonctionnement dans le pulvérisateur.

Le dispositif d'actionnement suivant l'invention peut en outre comporter une ou plusieurs des caractéristiques suivantes, prises isolément ou selon toutes les combinaisons techniquement possibles :
- l'organe d'actionnement du bouton-poussoir comporte une queue munie d'une extrémité proximale en appui contre le bouton-poussoir et une extrémité distale coaxiale à la came et munie de bras s'étendant radialement et portant chacun un galet ;
- les moyens de verrouillage de l'organe d'actionnement en position de relâchement du bouton-poussoir comportent une pièce de verrouillage déplaçable radialement entre une position active radialement interne de blocage de la queue dans laquelle elle constitue une butée sur laquelle vient buter une surface d'appui complémentaire de la queue et une position inactive radialement externe de déblocage de la queue, et un organe élastique de sollicitation de ladite pièce en position active ;
- la queue comporte un méplat s'étendant axialement entre l'extrémité distale et la surface d'appui contre lequel s'appuie une surface plane latérale complémentaire de la pièce de verrouillage au cours du déplacement de la queue;
- la poignée tourillonne autour d'un guide cylindrique dans lequel passe la queue d'actionnement du bouton-poussoir, avec interposition d'éléments de roulement unidirectionnel ;
- le support comporte au moins une ouverture frontale pour le passage d'une dose de produit, et l'extrémité proximale de la queue comporte une tête munie d'une fente axiale dans laquelle s'engage une buse de distribution de produit équipant le bouton-poussoir ;
- le support comporte un fond rapporté amovible sur lequel s'appuie le corps du pulvérisateur ;
- le dispositif comporte en outre un bras escamotable articulé sur le support destiné à venir en appui, en position déployée, contre une surface à pulvériser, en vue du positionnement du pulvérisateur par rapport à cette dernière.

D'autres caractéristiques et avantages ressortiront de la description suivante, donnée uniquement à titre d'exemple et faite en référence aux dessins annexés sur lesquels :
- la figure 1 est une vue générale d'un pulvérisateur équipé d'un dispositif d'actionnement selon l'invention ;
- la figure 2 est une vue en coupe longitudinale du dispositif d'actionnement de la figure 1, en position armée;
- la figure 3 est une vue en coupe longitudinale du dispositif d'actionnement de la figure 1, en position d'enfoncement du bouton-poussoir;
- la figure 4 est une vue en développé de la came du dispositif des figures 1 à 3 ;
- la figure 5 est une vue en coupe selon la ligne 5-5 du dispositif de la figure 2 montrant la pièce de blocage de la queue ; et
- la figure 6 est une vue en coupe selon la ligne 6-6 de la figure 3.

Sur la figure 1, on a représenté une vue de face d'un dispositif 10 d'actionnement d'un pulvérisateur 12 selon l'invention.

Il présente un plan de symétrie X-X' supposé vertical.

Le pulvérisateur 12 est un pulvérisateur de type classique, et ne sera donc pas décrit en détail.

On notera qu'il comporte un corps 14 de stockage d'un produit à l'abri de l'air muni d'une pompe 16 elle-même pourvue d'un bouton-poussoir 18 comportant une buse 20 permettant la délivrance d'une dose de produit.

En se référant également aux figures 2 et 3, le dispositif 10 comporte : un corps creux 22 réalisé en un matériau approprié pour l'utilisation envisagée, par exemple une matière plastique, recevant le pulvérisateur 12 ; un organe 24 d'actionnement du bouton-poussoir 18 et des moyens 26 de manoeuvre de l'organe d'actionnement 24 permettant le déplacement de ce dernier entre une position armée de relâchement du bouton-poussoir 18, illustrée sur la figure 2, une position d'enfoncement de celui-ci, représentée sur la figure 3.

Le corps creux 22 comporte une extrémité inférieure et proximale 28 constituée par une pièce de fond rapportée, fixée par exemple par vissage, permettant l'accès à l'intérieur du corps 22 et une extrémité supérieure et distale 30 portant l'organe d'actionnement 24 et les moyens 26 de manoeuvre de ce dernier.

Le corps creux 22 comporte une ouverture frontale 32 placée en regard de la buse 20 et de dimensions appropriées pour se conformer à l'angle solide selon lequel un spray de produit est pulvérisé.

En se référant maintenant aux figures 2 et 3 sur lesquelles on a représenté le dispositif 10 respectivement en position de relâchement du bouton-poussoir et en position d'enfoncement de celui-ci, on voit que l'organe d'actionnement est constitué par une queue 24 s'étendant dans le corps creux 22 de façon coaxiale à celui-ci.

La queue 24 est monté axialement déplaçable dans le corps 22 entre une première position haute rétractée de relâchement du bouton-poussoir 18 (figure 2) et une deuxième position basse d'enfoncement de celui-ci (figure 3), sous la commande des moyens de manoeuvre 26, selon une première course descendante de distribution de produit et une deuxième course ascendante d'armement du dispositif 10.

Les moyens de manoeuvre de la queue 24 comportent une poignée 34 de forme générale cylindrique montée à rotation sur l'extrémité supérieure 30 du corps 22, et un organe élastiquement déformable 36, constitué par un ressort muni d'une première extrémité inférieure s'engageant dans un logement 38 complémentaire ménagé dans la queue 24 et prenant appui contre le fond de ce dernier et d'une extrémité supérieure opposée en appui contre un capot 40 solidaire de la poignée 34, de manière à solliciter la queue 24 en position d'enfoncement du bouton-poussoir (figure 3).

Plus particulièrement, la poignée 34 est montée à rotation autour d'un guide 41 de forme générale cylindrique dans lequel passe la queue 24, lui-même fixé par vissage sur l'extrémité supérieure 30 du corps 22.

Le capot 40 est doté de pattes de fixation, telles que 40a pour sa fixation sur la poignée 34.

La poignée 34 comporte un épaulement annulaire interne 42 délimitant un alésage dans lequel est montée une came 43 adaptée pour provoquer le déplacement de la queue 24 de la position d'enfoncement vers la position de relâchement du bouton-poussoir 18, lors de la rotation de la poignée 34.

Par ailleurs, l'épaulement interne 42 de la poignée 34 constitue en outre un siège sur lequel repose un rebord annulaire 44 d'extrémité ménagé sur l'extrémité supérieure du guide 41 pour la fixation de la poignée sur le corps 22.

La came 43 est constituée par une pièce sensiblement cylindrique fixée par vissage sur la poignée 34 et comportant une tranche d'extrémité supérieure délimitant une surface de guidage sur laquelle cheminent deux galets 46 et 47 portés chacun par un bras transversal, respectivement 48 et 50, porté par l'extrémité supérieure de la queue 24.

Comme on le voit sur la figure 4, la tranche d'extrémité supérieure de la came 43 comporte une succession de motifs élémentaires en dent de scie, tels que 52, comportant un front antérieur 54 incliné assurant, au cours de la rotation de la poignée 34, le déplacement de la queue 24 selon la course d'armement et un front postérieur 56 sensiblement vertical correspondant au déplacement de la queue 24 selon la course de distribution de produit.

Comme on le voit sur cette figure 4, la came 43 comporte par exemple deux motifs élémentaires 52. Dès lors, le déplacement de la queue 24 de la position d'enfoncement vers la position de relâchement du bouton-poussoir 18 s'effectue selon un déplacement angulaire de 180° de la poignée 34.

Il est toutefois possible de doter la came 43 d'un nombre quelconque de tels motifs en fonction de la démultiplication à obtenir pour contrer l'effort exercé par le ressort 36 pour le déplacement de la queue 24 et l'armement du dispositif.

Ainsi, par exemple, pour diminuer encore l'effort à appliquer pour manoeuvrer la poignée 34, l'utilisation d'un unique motif nécessite un déplacement angulaire de 360°. On double ainsi la course de la poignée pour l'armement du dispositif.

On voit enfin sur les figures 2 et 3 que le dispositif est complété par un organe 58 de verrouillage automatique de la queue 24 en position haute d'armement du dispositif.

Comme on le voit sur les figures 5 et 6, cet organe de verrouillage comportent une pièce de verrouillage 60 montée oscillante selon une direction radiale autour d'un axe 62 porté par l'extrémité supérieure 30 du corps 22 entre une position active radialement interne de blocage de la queue 24 (figure 5), dans laquelle elle constitue une butée sur laquelle vient s'appuyer une surface d'appui 64 de la queue 24, constituée par le bord supérieur d'une gorge annulaire 65 ménagée au voisinage de l'extrémité proximale de la queue 24 et une position inactive radialement externe de déblocage de la queue.

Comme on le voit sur ces figures 5 et 6, les moyens de verrouillage 58 comportent en outre un organe élastique 66 muni d'une première extrémité s'engageant dans un logement ménagé dans un prolongement axial 68 du corps 22 et d'une extrémité opposée en appui contre la pièce de verrouillage 60, dans une zone décalée par rapport à l'axe de rotation 62, de manière à solliciter cette pièce 60 en position active.

Par ailleurs la queue 24 comporte deux méplats mutuellement opposés, tels que 70, coopérant avec deux surfaces complémentaires ménagées l'une sur la pièce de verrouillage 60 et l'autre sur le prolongement 68 du corps 22 de manière à empêcher la rotation de la queue 24 au cours de son déplacement entre les positions d'enfoncement et de relâchement du bouton-poussoir 18.

On notera enfin que, entre le guide cylindrique 41 et la poignée 34 sont disposés des éléments de roulement unidirectionnels, tels que 72, de type classique, autorisant le déplacement angulaire de la poignée 34 selon un seul sens de rotation, de manière à éviter une expulsion intempestive d'une fraction de dose au cas où l'armement du dispositif ne serait pas entièrement réalisé.

On notera enfin que l'extrémité inférieure de la queue 24 est équipée d'une tête 74 conformée de manière à venir s'emboîter par complémentarité de forme sur le bouton-poussoir 18.

La tête 74 est munie d'une fente axiale 76 dans laquelle s'engage la buse 20 (figure 1), de manière à éviter que cette dernière se situe dans une position angulaire distincte de celle de l'ouverture 32.

Le dispositif qui vient d'être décrit s'utilise de la façon suivante.

Tout d'abord, on insère, par le fond 28, le pulvérisateur 12 dans le corps 22 de telle sorte que le bouton-poussoir 18 dont il est doté s'engage dans la tête 74.

Après avoir replacé le fond 28, on considérera par la suite, pour décrire la phase d'armement du dispositif, que celui-ci se situe dans la position illustrée sur la figure 3.

Pour prélever une dose de produit, l'utilisateur actionne manuellement la poignée 34 de manière à la faire tourner selon un angle d'environ 180°.

Au cours de ce déplacement, les galets 46 et 47 cheminent le long de la portion antérieure 54 de la came 43, ce qui provoque le déplacement de la queue 24 selon un mouvement ascendant.

On notera qu'au cours de ce mouvement la pièce de verrouillage 60 et le prolongement 68 du corps 22 appuient contre les méplats 70 de la queue de manière à empêcher tout déplacement angulaire de cette dernière.

En bout de course de la queue 24, comme représenté sur la figure 2, la pièce de verrouillage 58 s'encliquette dans la gorge 65 ménagée dans la queue de sorte que cette dernière est verrouillée en position de relâchement du bouton-poussoir et d'armement du dispositif.

Lorsque l'on désire prélever une dose de produit, on exerce une pression sur la pièce de verrouillage 60 de manière à la dégager de la gorge 65. La queue ainsi libérée vient enfoncer le bouton-poussoir 18 sous l'action du ressort 36, ce qui provoque l'expulsion d'une dose de produit (figure 3).

L'invention qui vient décrite, utilisant l'effort exercé par un ressort pour actionner un bouton-poussoir d'une pompe permet d'obtenir des doses de produit parfaitement reproductibles.

En outre, l'armement du dispositif s'effectuant par un mouvement de rotation, la force à exercer sur la poignée 34 est considérablement réduite.

On conçoit enfin que les moyens mis en oeuvre pour armer le dispositif étant disposés sur le haut de ce dernier, l'effort nécessaire pour l'armement est indépendant de la masse du pulvérisateur.

La description de l'invention qui vient d'être faite n'est pas limitée au mode de réalisation décrit.

Il est en effet possible, comme cela est visible sur la figure 1, de doter le dispositif d'un ou de plusieurs bras 78 escamotables articulés sur le corps 22 et destinés à venir en appui, en position déployée, contre la surface à traiter, de manière à constituer des moyens de jaugeage de distance, en vue d'obtenir un positionnement reproductible du pulvérisateur par rapport à cette dernière.

On obtient ainsi une dose de produit parfaitement calibrée sur une surface à traiter parfaitement définie.

## Revendications

1. Dispositif d'actionnement d'un pulvérisateur (12) comprenant un corps (14) de stockage d'un produit à l'abri de l'air et un bouton-poussoir (18) de distribution de produit, le dispositif comprenant un support (22) sur lequel est destiné à prendre appui le pulvérisateur (12), un organe (24) d'actionnement du bouton-poussoir (18) axialement déplaçable par rapport au support (22) sous l'action de moyens de manoeuvre (34,36,43,46,47,58) entre une position d'enfoncement du bouton-poussoir (18) et une position de relâchement de celui-ci, les moyens de manoeuvre comportant une poignée rotative (34) actionnable manuellement par un utilisateur, associée à une came (43) adaptée pour provoquer le déplacement de l'organe d'actionnement (24) de la position d'enfoncement vers la position de relâchement du bouton-poussoir (18), les moyens de manoeuvre comportant des moyens élastiques (36) de sollicitation de l'organe d'actionnement (24) en position d'enfoncement et des moyens débrayables (58) de verrouillage de l'organe d'actionnement (24) en position de relâchement du bouton-poussoir (18), la came (43) étant constituée par une pièce sensiblement cylindrique solidaire de la poignée (34) et munie d'une tranche d'extrémité délimitant une surface de guidage pour au moins un galet (46,47) porté par l'organe d'actionnement (24), la tranche d'extrémité comportant au moins un motif élémentaire (52) en dent de scie.

2. Dispositif selon la revendication 1, **caractérisé en ce que** l'organe d'actionnement du bouton-poussoir comporte une queue (24) munie d'une extrémité proximale en appui contre le bouton-poussoir (18) et une extrémité distale coaxiale à la came (43) et munie de bras (48,50) s'étendant radialement et portant chacun un galet (46,47).

3. Dispositif selon la revendication 2, **caractérisé en ce que** les moyens (58) de verrouillage de l'organe d'actionnement (24) en position de relâchement du bouton-poussoir (18) comportent une pièce de verrouillage (60) déplaçable radialement entre une position active radialement interne de blocage de la queue (24) dans laquelle elle constitue une butée sur laquelle vient buter une surface d'appui (64) complémentaire de la queue (24) et une position inactive radialement externe de déblocage de la queue (24), et un organe élastique (66) de sollicitation de ladite pièce (60) en position active.

4. Dispositif selon la revendication 3, **caractérisé en ce que** la queue (24) comporte un méplat (70) s'étendant axialement entre l'extrémité distale et la surface d'appui contre lequel s'appuie une surface plane latérale complémentaire de la pièce de verrouillage au cours du déplacement de la queue (24).

5. Dispositif selon l'une quelconque des revendications 2 à 4, **caractérisé en ce que** la poignée (34) tourillonne autour d'un guide (41) cylindrique dans lequel passe la queue (24) d'actionnement du bouton-poussoir (18), avec interposition d'éléments (72) de roulement unidirectionnel.

6. Dispositif selon l'une quelconque des revendications 1 à 5, **caractérisé en ce que** le support (22) comporte au moins une ouverture frontale (32) pour le passage d'une dose de produit, et **en ce que** l'extrémité proximale de la queue comporte une tête (74) munie d'une fente axiale (76) dans laquelle s'engage une buse (20) de distribution de produit équipant le bouton-poussoir (18).

7. Dispositif selon l'une quelconque des revendications 1 à 6, **caractérisé en ce que** le support (22) comporte un fond (28) rapporté amovible sur lequel s'appuie le corps (14) du pulvérisateur.

8. Dispositif selon l'une quelconque des revendications 1 à 7, **caractérisé en ce qu'**il comporte en outre un bras (78) escamotable articulé sur le support (22) destiné à venir en appui, en position déployée, contre une surface à pulvériser, en vue du positionnement du pulvérisateur (12) par rapport à cette dernière.

## Patentansprüche

1. Vorrichtung zur Betätigung eines Zerstäubers (12) mit einem Behälter (14) zur Aufnahme eines Produkts unter Luftabschluß und einem Druckknopf (18) zur Verteilung des Produkts, welche Vorrichtung einen Träger (22) umfaßt, der den Zerstäuber (12) aufnimmt, ein Betätigungsorgan (24) für den Druckknopf (18), das axial verschiebbar ist in bezug auf den Träger (22) unter Einwirkung von Betätigungsmitteln (34,36,43,46,47,58) zwischen einer Betätigungsposition in bezug auf den Druckknopf (18) und einer von diesem zurückgezogenen Position, welche Betätigungsmittel einen Drehgriff (34) umfassen, der von Hand durch einen Benutzer betätigbar ist und einem Nocken (43) zugeordnet ist, der vorgesehen ist zur Auslösung der Verschiebung des Betätigungsorgans (24) aus seiner Betätigungsposition in Richtung der den Druckknopf (18) freigebenden Position, welche Betätigungsmittel elastische Mittel (36) zum Halten des Betätigungsorgans (24) in der Eingriffsposition und ausschaltbare Mittel (58) zur Verriegelung des Betätigungsorgans (24) in der von dem Druckknopf (18) getrennten Position umfassen, wobei der Nocken (43) gebildet ist durch ein im wesentlichen zylindrisches, massives Teil des Griffes (34) und versehen sind mit einem Endstück, das eine Führungsfläche für wenigstens eine Rolle (46,47) begrenzt, die durch das Betätigungsorgan (24) getragen wird, wobei das Endstück wenigstens ein Grundmuster (52) in Sägezahnform aufweist.

2. Vorrichtung nach Anspruch 1, **dadurch gekennzeichnet, daß** das Betätigungsorgan des Druckknopfes ein Endstück (24) umfaßt, das mit einem nahen Ende, das gegen den Druckknopf (18) anliegt, und einem entfernten Ende versehen ist, das koaxial zu dem Nocken (43) liegt und mit Armen (48,50) versehen, die sich radial erstrecken und jeweils eine Rolle (46,47) tragen.

3. Vorrichtung nach Anspruch 2, **dadurch gekennzeichnet, daß** die Mittel (58) zur Verriegelung des Betätigungsorgans (24) in der vom Druckknopf (18) entfernten Position ein Riegelteil (60) umfassen, das radial zwischen einer aktiven Position auf der radial inneren Seite zur Blockierung des Endstücks, in der dieses einen Anschlag bildet, an den eine Anschlagfläche (64) anschlägt, die komplementär zu dem Endstück (24) ausgebildet ist, und einer inaktiven, radial äußeren Position zum Endriegeln des Endstücks (24) beweglich ist, und ein elastisches Organ (66) zum Drücken gegen das Teil (60) in der aktiven Portion.

4. Vorrichtung nach Anspruch 3, **dadurch gekennzeichnet, daß** das Endstück (24) eine Abflachung (70) aufweist, die sich in Axialrichtung zwischen dem äußeren Ende und der Anschlagfläche erstreckt, gegen die eine ebene komplementäre seitliche Oberfläche des Riegelteils bei der Verschiebung des Endstücks (24) anliegt.

5. Vorrichtung nach einem der Ansprüche 2 bis 4, **dadurch gekennzeichnet, daß** der Griff (34) um eine zylindrische Führung (41) drehbar ist, auf der sich das Endstück (24) zur Betätigung des Druckknopfes (18) bewegt, unter Einfügung von Einweg-Rollelementen (72).

6. Vorrichtung nach einem der Ansprüche 1 bis 5, **dadurch gekennzeichnet, daß** der Träger (22) wenigstens eine frontale Öffnung (32) für den Durchgang einer Produktdose aufweist und daß das nähere Ende des Endstücks einen Kopf (74) umfaßt, der mit einem Axialschlitz (76) versehen ist, in den eine Düse (20) zur Verteilung des Produkts eingreift, mit der der Druckknopf (18) ausgerüstet ist.

7. Vorrichtung nach einem der Ansprüche 1 bis 6, **dadurch gekennzeichnet, daß** der Träger (22) einen Boden (28) aufweist, der lösbar angebracht ist, und an dem sich der Behälter (14) des Zerstäubers abstützt.

8. Vorrichtung nach einem der Ansprüche 1 bis 7, **dadurch gekennzeichnet, daß** sie im übrigen einen Arm (78) umfaßt, der einklappbar und schwenkbar am Träger (22) gelagert ist und dazu vorgesehen ist, in der ausgeklappten Position gegen eine zu besprühende Oberfläche anzuliegen im Hinblick auf die Positionierung des Zerstäubers (12) in bezug auf letztere.

## Claims

1. Device for actuating a sprayer (12) comprising a body (14) for storing a product away from the air and a push-button (18) for dispensing the product, the device comprising a support (22) against which the sprayer (12) is intended to rest, a member (24) for actuating the push-button (18) which can be moved axially with respect to the support (22) under the action of manoeuvring means (34, 36, 43, 46, 47, 58) between a position in which the push-button (18) is depressed and a position in which it is released, the manoeuvring means comprising a rotary knob (34) which can be actuated manually by a user and which is associated with a cam (43) designed to cause the actuating member (24) to move from the position in which the push-button (18) is depressed into the position in which this button is released, the manoeuvring means comprising elastic means (36) for urging the actuating member (24) into the position for depressing the push-button and disengagable means (58) for locking the actuating member (24) in the position for releasing this push-button (18), the cam (43) consisting of a roughly cylindrical part secured to the knob (34) and equipped with an end edge delimiting a guiding surface for at least one follower (46, 47) borne by the actuating member (24), the end edge comprising at least one elemental saw-tooth pattern (52).

2. Device according to Claim 1, **characterized in that** the member for actuating the push-button comprises a stem (24) equipped with a proximal end resting against the push-button (18) and a distal end coaxial with the cam (43) and equipped with arms (48, 50) extending radially and each carrying a follower (46, 47).

3. Device according to Claim 2, **characterized in that** the means (58) for locking the actuating member (24) in the position of releasing the push-button (18) comprise a locking piece (60) which can be moved radially between a radially internal active position for immobilizing the stem (24) and in which it forms a stop against which a complementary bearing surface (64) of the stem (24) abuts and a radially external inactive position of freeing the stem (24), and an elastic member (66) for urging the said piece (60) into the active position.

4. Device according to Claim 3, **characterized in that** the stem (24) has a flat (70) extending axially between the distal end and the bearing surface, against which flat a complementary lateral flat surface of the locking piece rests as the stem (24) moves.

5. Device according to any one of Claims 2 to 4, **characterized in that** the knob (34) pivots about a cylindrical guide (41) through which the stem (24) for actuating the push-button (18) passes, with the interposition of one-way running elements (72).

6. Device according to any one of Claims 1 to 5, **characterized in that** the support (22) comprises at least one front opening (32) for the passage of a dose of product, and **in that** the proximal end of the stem has a head (74) equipped with an axial slot (76) in which a nozzle (20) with which the push-button (18) is equipped for dispensing the product is engaged.

7. Device according to any one of Claims 1 to 6, **characterized in that** the support (22) has an attached removable bottom (28) against which the body (14) of the sprayer rests.

8. Device according to any one of Claims 1 to 7, **characterized in that** it further comprises a fold-down arm (78) articulated to the support (22) and intended, in the deployed position, to rest against a surface that is to be sprayed, so that the sprayer (12) can be positioned with respect to this surface.
